# EUROPÄISCHE PATENTANMELDUNG

(11) **EP 1 313 072 A2**
(43) Veröffentlichungstag der Anmeldung: **21.05.2003**
(21) Anmeldenummer: 02023172.6
(22) Anmeldetag: 16.10.2002
(51) Int. Cl.: G07F 17/32

(54) **Vorrichtung zur Änderung von erzielbaren Gewinnwerten an einem münzbetätigten Unterhaltungsautomaten.**

(30) Priorität: 14.11.2001 DE 10155944
(71) Anmelder: Atronic International GmbH, 32312 Lübbecke (DE)
(72) Erfinder: Gauselmann, Michael, 32339 Espelkamp (DE)

(57) **Zusammenfassung**

2.1 Münzbetätigte Spielgeräte sind zu einer Spielgeräteanordnung mittels eines Netzwerkes zusammengefaßt. Den Spielgeräten ist ein weiteres Display mit eigenständiger Steuereinheit zugeordnet. Mit dem zusätzlichen Display werden den Spielanreiz fördernde Merkmale angezeigt. Mit der Neuerung soll die Spielspannung und die Gewinnerwartung an einem Spielgerät gesteigert werden.
2.2 Zu diesem Zweck werden zu einem Zeitpunkt, der mittels einer externen Steuereinheit ermittelt wird, ein oder mehrere betriebene Spielautomaten derart beinflußt, daß nach Vorlage eines Steuersignals von der externen Steuereinheit anstelle des gewährten Gewinnwertes ein erhöhter Gewinnwert für eine vorgegebene Anzahl von Spielen oder eines vorgegebenen Zeitraumes gewährt wird.

## Beschreibung

Die Erfindung bezieht sich auf eine Vorrichtung zur Änderung von erzielbaren Gewinnwerten an einem münzbetätigten Unterhaltungsautomaten gemäß dem Oberbegriff des Patentanspruches 1.

Aus der US 6217448.B1 ist eine Spielgeräteanordnung bekannt, bei denen die Spielgeräte mit einer weiteren externen, eine ein Display umfassende Steuereinheit verbunden sind. Seitens der Steuereinheit werden einzelne Spielgeräte zur Gewährung eines Bonusses aktiviert. Seitens der weiteren Steuereinrichtung werden zufallsabhängig von den im Netzwerk befindlichen Spielgeräten ein oder mehrere bestimmt, die für einen vorgegebenen Zeitabschnitt einen Bonus gewähren.

Aufgabe der Erfindung ist es, die Spielspannung und die Spielgewinnerwartung an einem münzbetätigten Unterhaltungsautomaten zu steigern.

Erfindungsgemäß wird diese Aufgabe jeweils durch das kennzeichnende Vorrichtungsmerkmal des Patentanspruches 1 bis 3 und jeweils durch die Verfahrensmerkmale der Patentansprüche 14 und 15 gelöst.

Weitergehende Ausgestaltungen der Patentansprüche sind den Unteransprüchen entnehmbar.

Die erfindungsgemäße Vorrichtung weist den Vorteil auf, daß für den Benutzer eines münzbetätigten Unterhaltungsautomaten zu unvorhersehbaren, nicht nachvollziehbaren Zeitpunkten der von ihm benutzte münzbetätigte Unterhaltungsautomat in einen verbesserten Spielmodus gesetzt wird. Während des verbesserten Spielmodus wird der einer jeden Symbolkombination zugeordnete Gewinnwert erhöht bzw. für eine vorgegebene Anzahl von Spielen bzw. eines einstellbaren Zeitraumes oder einer Gewinnsumme beibehalten. In einer weiteren Ausgestaltung der Erfindung wird im verbesserten Spielmodus für eine vorgegebene Anzahl von Spielen oder einen vorgegebenen Zeitraum oder bis zum Erreichen eines Gewinnwertes Freispiele gewährt, so daß der münzbetätigte Unterhaltungsautomat ohne Spieleinsatz genutzt werden kann. Damit durch den verbesserten Spielmodus die münzbetätigten Unterhaltungsautomaten noch wirtschaftlich betreibbar sind, übermittelt der münzbetätigte Unterhaltungsautomat an eine Zentralsteuereinheit seine Teilnahmebereitschaft an dem verbesserten Spielmodus, wenn wirtschaftliche Parameter erfüllt sind.

In einer weiteren erfindungsgemäßen Ausgestaltung wird nach Beendigung eines verbesserten Spielmodus die Gewinnquote in dem münzbetätigten Unterhaltungsautomaten derart verändert, daß in einer voraussehbaren Anzahl von nachfolgenden Spielen sichergestellt ist, daß ein betriebswirtschaftliches Betreiben des münzbetätigten Unterhaltungsautomaten trotz des verbesserten Spielmodus möglich ist.

Die Erfindung wird anhand eines Ausführungsbeispieles näher beschrieben. Es zeigt:
- Figur 1:: den prinzipiellen Aufbau von vernetzten münzbe tätigten Unterhaltungsautomaten mit einer weite ren Steuereinrichtung mit Anzeigemitteln und
- Figur 2:: die wesentlichen Baugruppen eines münzbetätig ten Unterhaltungsautomaten mit einer weiteren Steuereinrichtung zum Betreiben eines Kommunika tionsnetzwerkes mit einem Anzeigemittel mit Steu ereinrichtung.

Eine in der Figur 1 dargestellte vernetzte Spielanlage 1 besteht aus mehreren münzbetätigten Unterhaltungsautomaten 2a - 2d und einer Großanzeigevorrichtung 3 mit einer eigenen Steuereinrichtung 4, der Anzeigemittel 5 zur Darstellung eines Jackpotzählers und ein Anzeigemittel 6 zum Hinweis auf einen verbesserten Spielmodus zugeordnet sind. Die münzbetätigten Unterhaltungsautomaten 2a - 2d sind mittels einer Netzwerkverkabelung 7 zu einem Kommunikationsnetzwerk miteinander verbunden. Das Kommunkikationsnetzwerk umfaßt ein oder mehrere münzbetätigte Unterhaltungsautomaten 2a - 2d und die Großanzeigevorrichtung 3. Die im Kommunikationsnetzwerk zusammengeschlossenen münzbetätigten Unterhaltungsautomaten 2a - 2d können unterschiedliche Spielsysteme aufweisen. Die münzbetätigten Unterhaltungsautomaten 2a - 2d umfassen jeweils eine symboldarstellende Anzeigevorrichtung 8, mit der gewinn- und nichtgewinnbringende Symbolkombinationen angezeigt werden. Mit dem an jedem münzbetätigten Unterhaltungsautomaten 2a - 2d angeordneten Ziffernanzeigemittel 9 wird zusätzlich der momentane Zählerstand, der mit dem Anzeigemittel 5 dargestellt wird, angezeigt. Die münzbetätigten Unterhaltungsautomaten 2a - 2d weisen jeweils frontseitig im Bereich der symboldarstellenden Anzeigevorrichtung 8 eine Vorrichtung 10 zur Entgegennahme von Münzen und/oder Banknoten bzw. Kreditkarten auf. Die Vorrichtung 10 ist mit einer nicht näher dargestellten, einen Microprozessor umfassenden Steuereinheit des münzbetätigten Unterhaltungsautomaten 2a - 2d verbunden.

Von der Steuereinrichtung 4 der Großanzeigevorrichtung 3 wird zum einen das Anzeigemittel 5 und zum anderen das Anzeigemittel 6 aktiviert. Das Anzeigemittel 5 kann als Punkt-Matrix-Anzeige oder als 7-Segment-Flüssigkeitskristallanzeige ausgebildet sein. Das Anzeigemittel 6 kann als durchscheinend beleuchtbares Anzeigefeld mit einem Gewinnsymbol oder als Fluoreszenzanzeigeröhre bzw. TV-Bildröhre ausgebildet sein. Die Steuereinrichtung 4 der Großanzeigevorrichtung 3 ist mit dem Kommunikationsnetzwerk, in dem sich die münzbetätigten Unterhaltungsautomaten 2a - 2d befinden, verbunden.

In der Figur 2 sind in einem Blockschaltbild die wesentlichen Baugruppen, die zum Betreiben eines münzbetätigten Unterhaltungsautomaten 2a - 2d im Kommunikationsnetzbetrieb erforderlich sind, dargestellt. Der münzbetätigte Unterhaltungsautomat 2a - 2d umfaßt eine als Videoschirm ausgebildete symboldarstellende Anzeigevorrichtung 8. Eine Steuereinheit 11 umfaßt neben einem Mainboard 12 ein Commboard 13. Von dem Commboard 13 wird ein Datenaustausch und Datenabgleich der im Kommunikationsnetzwerk befindlichen münzbetätigten Unterhaltungsautomaten 2a - 2d und der Großanzeigevorrichtung 3 gesteuert. Eine Münzeinheit 14 (DE 364 13 46 A1) besteht aus einem elektronischen Münzprüfer, eine sich daran anschließende Münzvereinzelungseinheit, gefolgt von münzindividuellen Stapelrohren, die endseitig eine elektromagnetisch betätigbare Auszahleinheit aufweisen, sowie Bedienelemente 15, die unter Vermittlung einer nicht dargestellten Schnittstelle mit einem Microcomputer 16 des Mainboards 12 verbunden sind. Der Microcomputer 16 des Mainboards 12 umfaßt einen Microprozessor mit einer Arithmetik-Logik-Einheit, einem Akkumulator und einer Steuereinheit mit Festwert- und Betriebsdatenspeicher, einen Taktgeber sowie ein BUS-System, von dem alle Einheiten mit Daten- und Speicheradressen sowie Kontrollsignalen versorgt werden und eine Ein-/Ausgabeeinheit zur Abwicklung des Datenverkehrs mit der Peripherie, wie der symboldarstellenden Anzeigevorrichtung 8, der Münzeinheit 14 oder den Bedienelementen 15. Ferner umfaßt der Microcomputer 16 serielle Schnittstellen 17. Mit der seriellen Schnittstelle 17 (TTL-Pegel) wird eine Verbindung zu dem unterhaltungsautomatenseitigen Commboard 13 erstellt. Die serielle Schnittstelle 17 ist als R232-Schnittstelle ausgebildet.

Das Commboard 13 umfaßt eine eigenständige CPU 18 mit einer CPU-seitigen seriellen Schnittstelle 19. Der CPU 18 sind ein Festwertspeicher 20 und ein batteriegepufferter Betriebsdatenspeicher 21 zugeordnet. Mittels eines Adressund I/O-Decoders 22 und eines BUS-Systems erfolgt die Verbindung zwischen der CPU 18, den Speicherbausteinen 20, 21 und einem seriellen Kommunikationscontroller 23 mit seriellem Port 24. An einer als RS485 ausgebildeten seriellen Schnittstelle 26 des Kommunikationscontrollers 23 ist eine Netzwerkkarte 27 angeschlossen. Die Netzwerkkarte 27 umfaßt im wesentlichen einen Optokoppler 28 zur galvanischen Trennung und diesem nachgeschaltet eine Leistungsstufe 29. An dieser ist die Netzwerkverkabelung 4 angeschlossen.

Der Verbund der münzbetätigten Unterhaltungsautomaten 2a - 2d und die Kommunikation dieser untereinander und mit der Steuereinrichtung 4 erfolgen über das jeweilige Commboard 13. Jedes Commboard 13 hat eine individuelle Adresse, die über einen nicht dargestellten Drehschalter einmalig eingestellt wird. Nach Einschaltung eines jeden münzbetätigten Unterhaltungsautomaten 2a - 2d sowie der Großanzeigevorrichtung 3 erfolgt die automatische Erkennung, welcher münzbetätigte Unterhaltungsautomat 2a - 2d eine Masteroder eine Slavefunktion übernimmt. Von dem Master wird bevorzugt die Verwaltung von den Jackpots A/B durchgeführt. Sollte sich nach einer Einschaltung der münzbetätigten Unterhaltungsautomaten 2a - 2d mehr als ein Master melden, d. h. das Mastersignal des anderen Masters, wird sich der Master mit der niedrigsten Adressnummer deaktivieren und die Slavefunktion ausführen.

Nach einer erfolgreichen automatischen Master-Slave-Festlegung, jeweils nach Einschalten der münzbetätigten Unterhaltungsautomaten 2a - 2d, gibt das Commboard 13 ein Freigabesignal an das Mainboard 12. Über eine mainboardseitige, als RS232 ausgebildete Schnittstelle 30 kann mit einem PC eine Konfiguration erfolgen, wieviel Prozent des jeweiligen Spieleinsatzes an jedem münzbetätigten Unterhaltungsautomaten 2a - 2d zu dem Jackpot A und/oder Jackpot B abgeführt wird. Die Füllstände der Jackpots A/B werden zum einen mit dem unterhaltungsautomatenseitigen Anzeigemittel 9 und zum anderen über ein oder mehrere Großanzeigevorrichtungen 3 dargestellt.

Der münzbetätigte Unterhaltungsautomat 2a - 2d kann durch Zuführung des einfachen Spieleinsatzes oder durch einen erhöhten Spieleinsatz in Betrieb genommen werden.

Nach einer Münzung des münzbetätigten Unterhaltungsautomaten 2a - 2d wird von der Steuereinheit 11 ein Anmeldesignal an die externe Steuereinrichtung 4 übermittelt. Die externe Steuereinrichtung 4 umfaßt ein Microcomputersystem. Aus den angemeldeten betriebsbereit betriebenen münzbetätigten Unterhaltungsautomaten 2a - 2d wird seitens der externen Steuereinrichtung 4 zu einem von der Steuereinrichtung 4 ermittelten Zeitpunkt das Anzeigemittel 6 aktiviert. Den Benutzern der münzbetätigten Unterhaltungsautomaten 2a - 2d wird mittels dem Anzeigemittel 6 der Großanzeigevorrichtung 3 angezeigt, daß nachfolgend mittels eines Pseudozufallsgenerators ermittelt wird, welches der betriebenen münzbetätigten Unterhaltungsautomaten 2a - 2d in einen verbesserten Spielmodus geschaltet wird. Seitens der Steuereinrichtung 4 wird an die Steuereinheit 11 des ermittelten münzbetätigten Unterhaltungsautomaten 2a - 2d ein Aktivierungssignal übermittelt. Nach Vorliegen des Aktivierungssignales an dem ausgewählten münzbetätigten Unterhaltungsautomaten 2a - 2d, zum Beispiel 2c, wird nachfolgend von deren Steuereinheit 11 ein unterhaltungsautomatenseitig befindliches Anzeigemittel 31 aktiviert, so daß dem Benutzer des münzbetätigten Unterhaltungsautomaten 2a - 2d ersichtlich ist, daß der von ihm benutzte münzbetätigte Unterhaltungsautomat 2a - 2d nachfolgend in einem verbesserten Spielmodus betrieben wird. Während des verbesserten Spielmodus wird zum Beispiel jeder Gewinn auf einen vorgegebenen Maximalgewinn erhöht oder es bedarf für eine vorgegebene Anzahl von Spielen keines Spieleinsatzes. Die Dauer des verbesserten Spielmodus kann zum einen pseudozufallsabhängig bestimmt werden, und zum anderen wird seitens der Steuereinheit 4 der Großanzeigevorrichtung 3 pseudozufallsmäßig bestimmt, für welche Zeit bzw. Spielezahl oder bis zu welchem erreichten kumulierten Gewinnwert Freispiele gewährt werden bzw. ein erzielter Gewinn auf einen vorgegebenen Höchstgewinn erhöht wird.

In einer weitergehenden Ausgestaltung der Erfindung übermittelt der münzbetätigte Unterhaltungsautomat 2a - 2d an die externe Steuereinrichtung 4 ein Anmeldesignal. Die Summe der erzielten Gewinne gegenüber den getätigten Einsätzen der zurückliegenden Spiele ist kleiner als ein vorgegebener Grenzwert. Die Steuereinrichtung 4 ermittelt zu vorgegebenen Zeiträumen bzw. pseudozufallslmäßig von den angemeldeten münzbetätigten Unterhaltungsautomaten 2a - 2d ein oder mehrere, welche nachfolgend in den verbesserten Spielmodus geschaltet werden.

In einer weitergehenden erfindungsgemäßen Ausgestaltung wird seitens der Steuereinrichtung 4 zu einem zufallsmäßig ermittelten Zeitpunkt an einen der betriebenen münzbetätigten Unterhaltungsautomaten 2a - 2d ein Signal übermittelt, welches die Steuereinheit 11 des münzbetätigten Unterhaltungsautomaten 2a - 2d veranlaßt, nachfolgend diesen münzbetätigten Unterhaltungsautomaten 2a - 2d in einem verbesserten Spielmodus zu betreiben, in dem der Spieleinsatzzähler gegen ein Abbuchen des Spieleinsatzes gesperrt ist bzw. erzielte Gewinnwerte auf einen vorgegebenen festgelegten Gewinnwert erhöht werden. Der münzbetätigte Unterhaltungsautomat 2a - 2d wird solange in dem verbesserten Spielmodus betrieben, bis eine vorgegebene betriebswirtschaftliche Grenze des münzbetätigten Unterhaltungsautomaten 2a - 2d erreicht bzw. unterschritten wurde. Beim Erreichen oder Unterschreiten der betriebswirtschaftlichen Betriebsgrenze des münzbetätigten Unterhaltungsautomaten 2a - 2d wird der verbesserte Spielmodus beendet. In den nachfolgenden Spielen wird die Auszahlquote seitens der Steuereinheit 11 des münzbetätigten Unterhaltungsautomaten 2a - 2d derart verändert, daß die betriebswirtschaftliche Grenze innerhalb einer vorgegebenen Spieleanzahl an dem münzbetätigten Unterhaltungsautomaten 2a - 2d wieder erreicht wird.

Zum Betreiben der in einem Netzwerk befindlichen münzbetätigten Unterhaltungsautomaten 2a - 2d, die jeweils eine Steuereinheit mit einem Mikrocomputer umfassen, wird ein jeder münzbetätigter Unterhaltungsautomat nach Vorlage eines Spieleinsatzes derart in Betrieb genommen, daß seitens der Steuereinheit 11 mittels eines Pseudozufallsgenerators eine Gewinnkombination ermittelt wird, die mit einer symboldarstellenden Anzeigevorrichtung 8 dargestellt wird. Die symboldarstellende Anzeigevorrichtung 8 kann als TV-Monitor oder durch mehrere nebeneinander angeordnete, gewinnsymboltragende Walzen ausgebildet werden. Nach einer Inbetriebnahme des münzbetätigten Unterhaltungsautomaten 2a - 2d wird von der Steuereinheit 11 des münzbetätigten Unterhaltungsautomaten 2a - 2d an die externe Steuereinrichtung 4 ein Anmeldesignal übermittelt. Zu einem von der externen Steuereinrichtung 4 zufällig ermittelten Zeitpunkt werden von den angemeldeten bespielten münzbetätigten Unterhaltungsautomaten 2a - 2d ein oder mehrere münzbetätigte Unterhaltungsautomaten 2a - 2d ermittelt, deren Steuereinheit 11 von der externen Steuereinrichtung 4 ein Umschaltsignal übermittelt wird. Die das Umschaltsignal empfangende Steuereinheit 11 des münzbetätigten Unterhaltungsautomaten 2a - 2d wird nachfolgend für eine vorgegebene Anzahl von Spielen oder für einen vorgegebenen Zeitraum einen Guthabenzähler des münzbetätigten Unterhaltungsautomaten 2a - 2d gegen ein Abbuchen eines Spieleinsatzes sperren. Innerhalb dieses Zeitraumes kann der Benutzer des münzbetätigten Unterhaltungsautomaten 2a - 2d den münzbetätigten Unterhaltungsautomaten 2a - 2d ohne weiteren Spieleinsatz nutzen.

Nach einem weiteren erfindungsgemäßen Verfahren werden die münzbetätigten Unterhaltungsautomaten 2a - 2d nach Empfang des Umschaltsignales der externen Steuereinrichtung 4 anstelle des der angezeigten Gewinnkombination zugeordneten Gewinnwertes einen vorbestimmten erhöhten Gewinnwert für eine vorgegebene Anzahl von Spielen bzw. für einen vorgegebenen Zeitraum gewähren.

## Patentansprüche

1. Vorrichtung zur Änderung von erzielbaren Gewinnwerten an einem münzbetätigten Unterhaltungsautomaten mit einer gewinnsymboldarstellenden Anzeigevorrichtung, wobei eine einen Mikrocomputer umfassende Steuereinheit des münzbetätigten Unterhaltungsautomaten mit einer externen Steuereinrichtung mit einem Anzeigemittel verbunden ist,
**dadurch gekennzeichnet,**
**daß** von der Steuereinheit 11 des münzbetätigten Unterhaltungsautomaten 2a - 2d bei Vorliegen eines Spieleinsatzes ein Anmeldesignal einer externen Steuereinrichtung 4 übermittelt wird.

2. Vorrichtung zur Änderung von erzielbaren Gewinnwerten an einem münzbetätigten Unterhaltungsautomaten mit einer gewinnsymboldarstellenden Anzeigevorrichtung, wobei der münzbetätigte Unterhaltungsautomat mit einem externen, eine Steuereinheit aufweisenden Anzeigemittel verbunden ist,
**dadurch gekennzeichnet,**
**daß** von der Steuereinheit 11 des münzbetätigten Unterhaltungsautomaten 2a - 2d an die externe Steuereinrichtung 4 mit einem Anzeigemittel 5, 6 ein Anmeldesignal übermittelt wird, wenn ein aus einer Summe der gewährten Gewinnwerte dividiert durch eine Summe der Spieleinsätze erzielter Quotient einen vorgegebenen Wert erreicht oder überschreitet.

3. Vorrichtung zur Änderung von erzielbaren Gewinnwerten an einem münzbetätigten Unterhaltungsautomaten mit einer gewinnsymboldarstellenden Anzeigevorrichtung, wobei der münzbetätigte Unterhaltungsautomat mit einem externen, eine Steuereinheit aufweisenden Anzeigemittel verbunden ist,
**dadurch gekennzeichnet,**
**daß** von der externen Steuereinrichtung 4 mit dem Anzeigemittel 6 zu einem zufallsmäßig ermittelten Zeitpunkt an einen zufallsmäßig ermittelten betriebenen münzbetätigten Unterhaltungsautomaten 2a - 2d ein Signal übermittelt wird, welches die Steuereinheit 11 des münzbetätigten Unterhaltungsautomaten 2a - 2d derart beeinflußt, daß nachfolgend der münzbetätigte Unterhaltungsautomat 2a - 2d erhöhte Gewinnwerte gewährt, bis eine aus der Summe der gewährten Gewinnwerte dividiert durch die Summe der Spieleinsätze ermittelte Gewinnquote unterschritten wird.

4. Vorrichtung nach Anspruch 1, 2 und/oder 3,
**dadurch gekennzeichnet,**
**daß** von der externen Steuereinrichtung 4 an eines der sich angemeldeten münzbetätigten Unterhaltungsautomaten 2a - 2d ein Signal übermittelt wird und daß nach dem Erhalt des Signals die Steuereinheit 11 des empfangenen münzbetätigten Unterhaltungsautomaten 2a - 2d nachfolgend bei gewinnbringenden Symbolkombinationen einen erhöhten Gewinnwert gewährt.

5. Vorrichtung nach Anspruch 4,
**dadurch gekennzeichnet,**
**daß** der erhöhte Gewinnwert für eine vorbestimmte Anzahl von Spielen gewährt wird.

6. Vorrichtung nach Anspruch 4,
**dadurch gekennzeichnet,**
**daß** für einen vorgegebenen Zeitraum erhöhte Gewinnwerte für angezeigte gewinnbringende Symbolkombinationen gewährt werden.

7. Vorrichtung nach Anspruch 4,
**dadurch gekennzeichnet,**
**daß** bis zum Erreichen einer vorgegebenen einstellbaren Gewinnsumme der münzbetätigte Unterhaltungsautomat 2a - 2d erhöhte Gewinnwerte gewährt.

8. Vorrichtung nach Anspruch 3,
**dadurch gekennzeichnet,**
**daß** nach Eingang des Steuersignals für nachfolgende Spiele kein Spieleinsatz zu entrichten ist.

9. Vorrichtung nach Anspruch 8,
**dadurch gekennzeichnet,**
**daß** ein einen Spieleinsatz aufweisender Guthabenzähler gegen ein Abbuchen des Spieleinsatzes gesperrt ist.

10. Vorrichtung nach Anspruch 7,
**dadurch gekennzeichnet,**
**daß** der Guthabenzähler für eine vorgegebene Zeit gegen ein Abbuchen eines Spieleinsatzes gesperrt ist.

11. Vorrichtung nach Anspruch 7,
**dadurch gekennzeichnet,**
**daß** der Guthabenzähler bis zum Erreichen eines vorgegebenen einstellbaren Gewinnwertes gegen ein Abbuchen eines Spieleinsatzes gesperrt ist.

12. Vorrichtung nach Anspruch 3,
**dadurch gekennzeichnet,**
**daß** die symboldarstellende Anzeigevorrichtung eine optische Anzeige ist, mit der ein oder mehrere Gewinnsymbole gleichzeitig dargestellt werden und daß der anzuzeigende Symbolvorrat sich verändert, wenn von der externen Steuereinrichtung 4 ein Signal an die Steuereinheit 11 übermittelt wurde.

13. Vorrichtung nach Anspruch 3,
**dadurch gekennzeichnet,**
**daß** eine Übermittlung eines Signals von der externen Steuereinrichtung 4 an die Steuereinheit 11 des münzbetätigten Unterhaltungsautomaten 2a - 2d seitens der Steuereinheit 11 die Anzahl, die Gewichtung und die Häufigkeit der darzustellenden Gewinnsymbole mit der optischen Anzeige verändert.

14. Verfahren zum Betreiben eines münzbetätigten Unterhaltungsautomaten mit einer einen Mikrocomputer umfassenden Steuereinheit, von der bei Vorliegen eines Spieleinsatzes pseudozufallsmäßig eine Gewinnsymbolkombination ermittelt wird, die mittels einer symboldarstellenden Anzeigevorrichtung angezeigt wird,
**dadurch gekennzeichnet,**
**daß** die Steuereinheit 11 des münzbetätigten Unterhaltungsautomaten 2a - 2d an eine externe Steuereinrichtung 4 ein Anmeldesignal übermittelt und daß von der externen Steuereinrichtung 4 zu einem zufallsabhängig ermittelten Zeitpunkt ein oder mehrere der angemeldeten münzbetätigten Unterhaltungsautomaten 2a - 2d an deren Steuereinheit 11 ein Umschaltsignal übermitteln und daß die empfangene Steuereinheit 11 nachfolgend für eine vorgegebene Anzahl von Spielen oder einen vorgegebenen Zeitraum einen Guthabenzähler des münzbetätigten Unterhaltungsautomaten 2a - 2d gegen ein Abbuchen eines Spieleinsatzes sperrt.

15. Verfahren zum Betreiben eines münzbetätigten Unterhaltungsautomaten mit einer einen Mikrocomputer umfassenden Steuereinheit, von der bei Vorliegen eines Spieleinsatzes pseudozufallsmäßig eine Gewinnsymbolkombination ermittelt wird, die mittels einer symboldarstellenden Anzeigevorrichtung angezeigt wird,
**dadurch gekennzeichnet,**
**daß** die Steuereinheit 11 des münzbetätigten Unterhaltungsautomaten 2a - 2d an eine externe Steuereinrichtung 4 ein Anmeldesignal übermittelt und daß von der externen Steuereinrichtung 4 zu einem zufallsmäßig ermittelten Zeitpunkt an einen oder mehreren der sich an der Steuereinheit angemeldeten münzbetätigten Unterhaltungsautomaten 2a - 2d ein Steuersignal übermittelt und daß nach Erhalt dieses Steuersignals für jeden ermittelten Gewinnwert ein erhöhter Gewinnwert für eine vorgegebene Anzahl von Spielen gewährt wird.
